# EUROPÄISCHE PATENTSCHRIFT

(11) **EP 4 329 939 B1**
(45) Veröffentlichungstag und Bekanntmachung des Hinweises auf die Patenterteilung: **26.02.2025**
(21) Anmeldenummer: 23716322.5
(22) Anmeldetag: 05.04.2023
(51) Int. Cl.: B02C 17/08, B02C 17/18, B02C 17/04, B02C 17/14, B02C 17/24

(54) **LABORMÜHLE, MAHLBECHER FÜR EINE LABORMÜHLE UND ANORDNUNG MIT EINER LABORMÜHLE UND MIT EINEM MAHLBECHER**
LABORATORY MILL, GRINDING BOWL FOR A LABORATORY MILL AND ARRANGEMENT WITH A LABORATORY MILL AND WITH A GRINDING BOWL
BROYEUR DE LABORATOIRE, BOL DE BROYAGE POUR UN BROYEUR DE LABORATOIRE ET SYSTÈME COMPRENANT UN BROYEUR DE LABORATOIRE ET UN BOL DE BROYAGE

(30) Priorität: 21.07.2022 DE 102022118216
(43) Veröffentlichungstag der Anmeldung: 06.03.2024
(73) Patentinhaber: Retsch GmbH, 42781 Haan (DE)
(72) Erfinder: DRECHSLER, Stefan, 45529 Hattingen (DE); SONNTAG, Bastian, 40764 Langenfeld (DE)
(74) Vertreter: Von Rohr Patentanwälte Partnerschaft mbB
(86) Internationale Anmeldenummer: PCT/EP2023/058941
(87) Internationale Veröffentlichungsnummer: WO 2024/017512

(56) Entgegenhaltungen:
- CN-U- 208 839 700
- DE-U1- 202016 000 076
- US-A1- 2016 107 164

## Beschreibung

Die Erfindung betrifft eine Labormühle, insbesondere Fliehkraftkugelmühle und/oder Planetenkugelmühle gemäß dem Oberbegriff von Anspruch 1.

Darüber hinaus betrifft die vorliegende Erfindung einen Mahlbecher für eine Labormühle der vorgenannten Art gemäß dem Oberbegriff von Anspruch 2 und eine Anordnung mit einer Labormühle und wenigstens einem Mahlbecher gemäß Anspruch 10.

Bei Fliehkraftmühlen sind die Mahlbecher exzentrisch zu einer Antriebsachse in der Mühle angeordnet und bewegen sich somit auf einer Kreisbahn um die Antriebsachse. Dabei wird bei Fliehkraftkugelmühlen die Drehung eines Mahlbechers um seine eigene Achse verhindert. Im Gegensatz dazu erfolgt bei Planetenkugelmühlen zusätzlich eine Drehung des Mahlbechers um seine eigene Achse, so dass ein Planetengetriebe mit einem sich um die Zentrumsachse des Mühlengehäuses drehenden Sonnenrad und wenigstens einem daran angeordneten, den Mahlbecher tragenden angetriebenen und um die Sonnenradachse umlaufenden Planetenrad gebildet ist.

Bei derartigen Mühlen werden die Mahlbecher vor jedem Mahlvorgang außerhalb der Mühle befüllt, anschließend mittels eines aufgesetzten Deckels verschlossen und danach beispielsweise in eine Mahlbecheraufnahme einer Mahlbecherhalterung eingestellt. Vor dem Start der Mühle durch Zuschalten des Antriebes werden die Mahlbecher mittels einer nach dem Einsetzen des Mahlbechers in die Mahlbecheraufnahme daran anzusetzenden Vorspanneinrichtung auf der Mahlbecherhalterung so fixiert, dass sie auch unter der Einwirkung der auftretenden erheblichen Fliehkräfte sicher befestigt sind und keine Gefahr für den Bediener darstellen.

Aus der DE 42 37 055 C1 sind gattungsgemäße Labormühlen in der Bauart einer Planetenkugelmühle bekannt, wobei zur Halterung und Aufnahme eines Mahlbechers ein Gehäuse mit einem Gehäuseboden vorgesehen ist. Das Gehäuse ist auf einem sich drehenden Aufspannteller aufgesetzt und festgelegt, welcher Bestandteil eines sich drehenden Sonnenrades ist. Jedes Gehäuse weist seitlich zum Mahlbecher hochstehende Stege mit Öffnungen zur Aufnahme einer mehrarmigen, den Mahlbecher übergreifenden Spinne auf. Durch die Spinne greift eine Feststellschraube, die über Handgriffe drehbar ist und den Mahlbecher gegen den Boden des Gehäuses verspannt. Als Sicherungsmaßnahme und Positionierungshilfe zum Einsetzen des Mahlbechers kann vorgesehen sein, dass der Boden des Gehäuses einen in den Boden des Mahlbechers eingreifenden Stift aufweist, wobei der Stift azentrisch zur Aufnahmeachse im Boden des Gehäuses und ein Sackloch an einer entsprechenden Stelle des Mahlbechers angebracht ist. Der Stift wirkt als Verdrehsicherungsmittel. Dadurch wird der Mahlbecher gegenüber dem Boden des Gehäuses formschlüssig festgelegt, womit Wanderbewegungen des Mahlbechers entgegengetreten wird.

Der als Verdrehsicherung in den Boden des Mahlbechers eingreifende Stift unterliegt aufgrund hoher Kräfte infolge von Drehbewegungen beim Betrieb der Planetenkugelmühle einer hohen Flächenpressung und somit einem hohen Verschleiß. Verschleißbedingt kann es zum Verbiegen bis hin zum Abreißen des Verdrehsicherungsstifts kommen, so dass der Mahlbecher gegenüber dem Boden des Gehäuses nicht mehr sicher formschlüssig festgelegt ist. Darüber hinaus wird mit zunehmendem Verschleiß eine exakte Positionierung des Mahlbechers beim Einsetzen in das Gehäuse erschwert.

Aus der CN 208839700 U geht ein mehrteiliger Mahlbecherdeckel und ein mehrteiliger Mahlbecher einer Labormühle mit einer Deckelfassung und einem Deckeleinsatz hervor.

Die US 2016/0107164 A1 offenbart ein Verschließsystem für Kugelmühlen sowie ein Verfahren zum Öffnen und Schließen von Kugelmühlen.

Aufgabe der vorliegenden Erfindung ist es, eine Labormühle, einen Mahlbecher und eine Anordnung jeweils der eingangs genannten Art zur Verfügung zu stellen, die eine sichere formschlüssige Festlegung eines Mahlbechers an, in und/oder auf einer Mahlbecherhalterung bei geringer Flächenpressung und vermindertem Verschleiß wenigstens eines zur Festlegung des Mahlbechers vorgesehenen Verdrehsicherungsmittels gewährleisten und in einfacher Weise eine exakte Positionierung des Mahlbechers relativ zur Mahlbecherhalterung ermöglichen.

Die vorgenannte Aufgabe wird erfindungsgemäß durch eine Labormühle mit den Merkmalen von Anspruch 1 und durch einen Mahlbecher mit den Merkmalen von Anspruch 2 gelöst. Vorteilhafte Weiterbildungen der Erfindung sind Gegenstand der Unteransprüche.

Erfindungsgemäß ist vorgesehen, dass die Mahlbecherhalterung auf einer im Mahlbetrieb einem Mahlbecherboden zugewandten axiale Oberfläche wenigstens ein Oberflächenrelief bzw. eine Oberflächentopographie als Verdrehsicherungsmittel aufweist, das mit einem zum Oberflächenrelief komplementären Gegenrelief bzw. einer entsprechenden komplementären Oberflächentopographie an einer axialen Oberfläche des Mahlbecherbodens zur Ausbildung einer Verdrehsicherung formschlüssig verbindbar ist.

Dementsprechend ist bei einem erfindungsgemäßen Mahlbecher ein Oberflächenrelief an einer im Mahlbetrieb einer Mahlbecherhalterung der Labormühle zugewandten axiale Oberfläche eines Mahlbecherbodens als Verdrehsicherungsmittel vorgesehen, das mit einem zum Oberflächenrelief komplementären Gegenrelief an einer axialen Oberfläche der Mahlbecherhalterung zur Ausbildung einer Verdrehsicherung formschlüssig verbindbar ist.

Erfindungsgemäß erfolgt somit die Verdrehsicherung des Mahlbechers über komplementäre Reliefe bzw. Profilierungen an der Unterseite des Mahlbecherbodens und der zugewandten Oberseite der Mahlbecherhalterung.

Die Begriffe "Oberflächenrelief" und "Gegenrelief" sind im Sinne der Erfindung als bedeutungsgleich auszulegen.

Erfindungsgemäß wird eine bestimmte Oberflächenprofilierung bzw. Verdrehsicherungsgeometrie auf einer dem Mahlbecher zugewandten axialen nach oben gerichteten Oberfläche der Mahlbecherhalterung und eine komplementäre Oberflächenprofilierung auf einer der Mahlbecherhalterung zugewandten axialen nach unten gerichteten Oberfläche des Mahlbecherbodens vorgesehen, um im Kopplungszustand, das heißt nach zumindest bereichsweiser formschlüssiger Verbindung der Oberflächenprofilierungen bzw. Verdrehsicherungsgeometrien an den einander zugewandten Oberflächen von Mahlbecherhalterung und Mahlbecherboden eine Relativdrehung des Mahlbechers um seine Mittelachse zu verhindern. Beim Aufsetzen des Mahlbechers auf bzw. beim Einsetzen des Mahlbechers in die Mahlbecherhalterung greifen die reliefartigen Oberflächenbereiche des Mahlbecherbodens und der Mahlbecherhalterung zumindest bereichsweise ineinander und/oder kommen in Umfangsrichtung gegeneinander zur Anlage und bilden dadurch einen Formschluss in Umfangsrichtung, um eine Drehbewegung des Mahlbechers relativ zur Mahlbecherhalterung um die axialen Mittenachse des Mahlbechers zu verhindern.

Um eine Verdrehsicherung des Mahlbechers relativ zur Mahlbecherhalterung zu gewährleisten, weisen das Oberflächenrelief und das Gegenrelief jeweils einen geeigneten komplementären, das heißt im Sinne einer Verdrehsicherung zusammenwirkenden und auf die Außenränder der Reliefs bezogenen Reliefverlauf in Umfangsrichtung des Mahlbechers auf.

Die wirksamen Verdrehsicherungsflächen der Oberflächenreliefe bzw. Oberflächentopographien an der Mahlbecherhalterung und dem Mahlbecher werden gebildet durch sich in axialer Richtung, also in Richtung der Mittenachse des Mahlbechers, erstreckende axiale Flächenabschnitte an den einander im Mahlbetrieb zugewandten Oberflächen von Mahlbecherhalterung und Mahlbecher, die bei Einsetzen bzw. Aufsetzen des Mahlbechers in bzw. auf die Mahlbecherhalterung eine Drehbewegung des Mahlbechers relativ zur Mahlbecherhalterung verhindern bzw. einen Formschluss in Umfangsrichtung bewirken.

Ein im Stand der Technik als alleiniges Verdrehsicherungsmittel vorgesehener Verdrehsicherungsstift unterliegt im Betreib der Labormühle aufgrund einer kleinen Verdrehsicherungsfläche einem hohen Verschleiß. Die Verdrehsicherungsfläche des Stifts wird gebildet durch seine zylindrische Mantelfläche. Durch die erfindungsgemäß vorgesehenen Oberflächenreliefe bzw. Oberflächentopographien der einander im Mahlbetrieb zugewandten Oberflächen von Mahlbecherhalterung und Mahlbecher lässt sich die wirksame Verdrehsicherungsfläche gegenüber der wirksamen Verdrehsicherungsfläche bzw. Mantelfläche eines Verdrehsicherungsstifts deutlich erhöhen, was zu einer Verringerung der Flächenpressung und damit zu einem geringeren Verschließ an den wirksamen Verdrehsicherungsflächen führt. Durch die erfindungsgemäß für einen Formschluss in Umfangsrichtung zusammenwirkenden axialen Flächenabschnitte an den einander im Mahlbetrieb zugewandten Oberflächen von Mahlbecherhalterung und Mahlbecher ist der Mahlbecher auch bei hohen Fliehkräften formschlüssig über eine lange Nutzungsdauer gegenüber dem Boden der Mahlbecherhalterung festgelegt ist und Wanderbewegungen des Mahlbechers wird mit hoher Sicherheit entgegengetreten.

Ein Oberflächenrelief im Sinne der Erfindung wird durch wenigstens einen gegenüber einem angrenzenden Oberflächenbereich der Oberfläche ausgebildeten in axialer Richtung vertieften oder vorspringenden Flächenbereich gebildet, wobei beim Aufsetzen des Mahlbechers auf bzw. in einen Boden der Mahlbecherhalterung wenigstens ein vertiefter oder vorspringender Flächenbereich an einer axialen Oberfläche des Mahlbecherbodens in wenigstens einen vorspringenden oder vertieften Flächenbereich an einer axialen Oberfläche der Mahlbecherhalterung eingreift. Die komplementären Geometrien der Reliefe bzw. die komplementären Konturverläufe der Außenränder der Reliefe sind dabei so gewählt, dass eine Drehbewegung des Mahlbechers relativ zur Mahlbecherhalterung nach dem Ineinanderfügen von vertieften und vorspringenden Flächenbereichen an dem Mahlbecherboden und der Halteeinrichtung ausgeschlossen ist.

Besonders bevorzugt geht die Reliefoberfläche einstückig in die angrenzende Oberfläche des Mahlbecherbodens oder der Mahlbecherhalterung über bzw. das Oberflächenrelief ist in der Oberfläche des Mahlbecherbodens oder der Mahlbecherhalterung ausgebildet.

Weiter vorzugsweise weist das Oberflächenrelief eine ebene Reliefoberfläche auf.

Der das Relief bildende vertiefte oder vorspringende Flächenbereich kann eine über die gesamte Relieferstreckung gleichbleibende Höhe oder Tiefe gegenüber einem angrenzenden (ebenen) Oberflächenbereich der Mahlbecherhalterung oder des Mahlbechers aufweisen, insbesondere wobei die Höhe oder die Tiefe zwischen 1 bis 5 mm, beispielsweise 2 mm, betragen kann.

Um ausreichend große Verdrehsicherungsflächen bereitzustellen und den Verschleiß beim Mahlbetreib an dem Oberflächenrelief zu senken, kann sich das Oberflächenrelief bezogen auf einen Außenrand des Reliefs in Umfangsrichtung zumindest über einen Drehwinkel um die Mittenachse des Mahlbechers von wenigstens 30°, vorzugsweise über einen Drehwinkel von wenigstens 60°, insbesondere über einen Drehwinkel von 180° oder mehr erstrecken. Besonders bevorzugt wird das Oberflächenrelief aber durch eine über den gesamten Umfang des Mahlbechers unterbrechungslos umlaufende bzw. in sich geschlossene Vertiefung oder Erhebung gebildet. Es können aber auch mehrere voneinander getrennte Vertiefungen oder Erhebungen vorgesehen sein, um ein Relief bzw. Verdrehsicherungsprofil am Mahlbecherboden und/oder an der Mahlbecherhalterung auszubilden.

In einer Draufsicht auf die Reliefoberfläche bzw. in einer Querschnittsansicht durch das Oberflächenrelief bezogen auf einen Schnitt quer zur Mittelachse des Mahlbechers (bezogen auf die Anordnung des Mahlbechers in der Halteeinrichtung beim Betrieb der Labormühle) kann das Oberflächenrelief einen beliebigen Konturverlauf eines radial innenliegenden oder radial außenliegenden Längs- bzw. Außenrandes des Reliefs aufweisen, sofern in der Wechselwirkung mit dem Gegenrelief eine Verdrehsicherung des Mahlbechers durch einen in Umfangsrichtung erreichten Formschluss der Reliefe gewährleistet ist. Zu diesem Zweck weist das Oberflächenrelief in einer Draufsicht auf die Reliefoberfläche einen von der exakten Kreisform und/oder von der exakten Ringform abweichenden Konturverlauf wenigstens eines Außenrandes des Oberflächenreliefs auf, insbesondere wobei der Außenrand in Umfangsrichtung wenigstens einen abschnittsweisen Wechsel des Krümmungsverhaltens aufweist, insbesondere wobei der Außenrand eine Hinterschneidung für einen in Umfangsrichtung wirkenden Formschluss mit dem Gegenrelief bildet.

Grundsätzlich kann das Oberflächenrelief eine beliebige und durch den Verlauf eines Längs- bzw. Außenrandes des Oberflächenreliefs in Umfangsrichtung vorgegebene Reliefgeometrie aufweisen. Besonders bevorzugt kann die Reliefgeometrie der Geometrie eines Vielzahns angenähert sein, wobei die Konturlinie eines Längs- bzw. Außenrandes des Oberflächenreliefs mehrere Zähne oder Zacken bildet, die mit komplementären Zähne oder Zacken des Gegenreliefs zur Ausbildung einer in Umfangsrichtung wirkenden Formschlüssigen Kopplung zusammenwirken kann. Diese Ausgestaltung des Reliefs begünstigt die Kraftverteilung und stellt einen breiten Kraftangriff der infolge der Drehbewegung der Bauteile der Labormühle beim Mahlbetrieb auftretenden Kräfte sicher. Auch blütenförmige Geometrien können realisiert werden.

Ein besonders günstiges Verschleißverhalten und eine vorteilhafte Wirkung des Oberflächenreliefs als Positionierhilfe beim Einsetzen oder Aufsetzen des Mahlgefä-ßes in bzw. auf den Boden der Mahlbecherhalterung lässt sich erreichen, wenn das Oberflächenrelief einen in Umfangsrichtung, vorzugsweise zumindest abschnittsweise, wellenförmigen Verlauf eines radial innenliegenden und/oder eines radial außenliegenden Längs- bzw. Außenrandes des Oberflächenreliefs zeigt.

In Zusammenhang mit der Erfindung durchgeführte Versuche haben gezeigt, dass ein besonders günstiges Verschleißverhalten des Oberflächenreliefs erreicht werden kann, wenn das Oberflächenrelief in einer Draufsicht auf die Reliefoberfläche und bezogen auf den Verlauf eines radial innenliegenden und/oder eines radial außenliegenden Längs- bzw. Außenrandes des Oberflächenreliefs in Umfangsrichtung blüten- oder sternförmig ist mit einer Mehrzahl von in Umfangsrichtung nachfolgenden radialen Ausbuchtungen und radialen Einbuchtungen, insbesondere wobei wenigstens 3 radiale Ausbuchtungen, weiter insbesondere zwischen 4 und 6 radiale Ausbuchtungen, vorgesehen sein können. Durch die Ausbuchtungen und Einbuchtungen werden Reliefnocken ausgebildet, die es ermöglichen, den Mahlbecher lediglich in einer definierten Position zur Mahlbecherhalterung in und/oder auf die Mahlbecherhalterung ein- bzw. aufzusetzen. Daraus ergibt sich insbesondere in Zusammenhang mit einer Vorspanneinrichtung, die eine an der Mahlbecherhalterung festlegbare Spinne als Widerlager für eine den Mahlbecher gegen Mahlbecherhalterung vorspannende Spindel aufweist, ein Handhabungsvorteil, da die Spinne in einfacher und exakter Weise vorpositionierbar ist. Die Relieflnocken des blüten- oder sternförmigen Oberflächenreliefs begünstigen in der Art eines Vielzahn-Profils die Kraftverteilung bei breitem Kraftangriff.

Das Oberflächenrelief kann abgerundete Kanten und Umfangsflächen aufweisen, um die Ausbildung einer formschlüssige Verbindung mit dem Gegenrelief zu erleichtern. Ist das Oberflächenrelief blüten- oder sternförmig ausgebildet und weist eine Mehrzahl von Reliefnocken und dazwischen angeordnete Relieftäler auf, kann das Relief im Bereich der Relieflnocken und/oder im Bereich der Relieftäler einen abgeflachten Verlauf der Umfangskontur aufweisen. Hieraus resultiert eine hohe Verschleißfestigkeit des Profils.

Für eine vereinfachte Zentrierung des Mahlbechers beim Einsetzen oder Aufsetzen des Mahlbechers in bzw. auf den Boden der Mahlbecherhalterung kann in und/oder an der Oberfläche der Mahlbecherhalterung und/oder in und/oder an der Oberfläche des Mahlbecherbodens wenigstens ein Zentrierrelief ausgebildet ist, dass bei Ausbildung der formschlüssigen Verbindung zwischen dem Oberflächenrelief und dem Gegenrelief mit einem komplementären Zentrierrelief an dem Mahlbecherboden oder der Halteeinrichtung zur Zentrierung des Mahlbechers relativ zur Halteeinrichtung zusammenwirkt.

Beispielsweise kann auf der im Mahlbetrieb dem Mahlbecherboden zugewandten axiale Oberfläche der Mahlbecherhalterung ein zentrisch angeordneter vertiefter Flächenbereich (Zentriervertiefung) vorgesehen sein, der mit einem komplementär ausgebildeten zentrisch angeordneten vorspringenden Flächenbereich (Zentriervorsprung) an der Oberfläche des Mahlbecherbodens beim Einsetzen oder Aufsetzen des Mahlbechers in bzw. auf den Boden der Mahlbecherhalterung formschlüssig verbunden wird. Insbesondere kann die Zentriervertiefung oder der Zentriervorsprung durch einen mittleren, insbesondere kreisförmigen ebenen Flächenabschnitt der axialen Oberfläche gebildet sein.

Besonders bevorzugt kann ein mittlerer, insbesondere kreisförmiger ebener Flächenabschnitt der axialen Oberfläche als Zentriervorsprung oder als Zentriervertiefung vorgesehen sein, der von einem insbesondere ringförmig umlaufenden Oberflächenrelief begrenzt und/oder umgeben wird, vorzugsweise vollumfänglich, wird, wobei das Oberflächenrelief in der oben beschriebenen Weise als Verdrehsicherungsmittel wirkt.

Zusätzlich zu der erfindungsgemäß realisierten Verdrehsicherung über komplementäre Oberflächenreliefe an Mahlbecherhalterung und Mahlbecherboden, wobei die Reliefe ausgebildet sind zum Halten des Mahlbechers in einer definierten, vorgegebenen Position relativ zur Rotationsachse und/oder als Positionierhilfe, kann eine zusätzliche Verdrehsicherung über wenigstens ein Verdrehsicherungselement, insbesondere einen Verdrehsicherungsstift, vorgesehen sein. Insbesondere kann das Verdrehsicherungselement zur Ausbildung einer formschlüssigen Verbindung zwischen der Mahlbecherhalterung und einem Mahlbecher im Flächenbereich des Oberflächenreliefs vorgesehen sein. Es kann wenigstens ein Verdrehsicherungsstift vorgesehen sein, der achsparallel zur Mittelachse des Mahlbechers in eine Bohrung eingreift, die in einem Flächenabschnitt des Oberflächenreliefs eingebracht ist. Ist das Oberflächenrelief beispielsweise blüten- oder sternförmig ausgebildet und weist eine Mehrzahl von Reliefnocken und dazwischen angeordneten Relieftälern auf, können Bohrungen im Bereich der Reliefnocken zur Aufnahme eines Sicherungsstifts vorgesehen sein.

Wenngleich die gegenüber der Kreisform vergrößerte wirksame Verdrehsicherungsfläche des erfindungsgemäß als Verdrehsicherungsmittel vorgesehenen Oberflächenreliefs eine erhöhte Verschleißfestigkeit bedingt, können bei langer Nutzungsdauer Verschleißerscheinungen am Oberflächenrelief auftreten. Bei einer bevorzugten Ausführungsform der Erfindung kann daher das Oberflächenrelief an einem lösbar mit der Halteeinrichtung oder dem Mahlbecher verbundenen Reliefformstück ausgebildet sein, was es zulässt, das Reliefformstück in Abhängigkeit vom Verschleißzustand bedarfsweise auszutauschen.

Weitere Vorteile, Merkmale, Eigenschaften und Aspekte der vorliegenden Erfindung ergeben sich aus den Ansprüchen und der folgenden Beschreibung bevorzugter Ausbildungsbeispiele anhand der Zeichnung, wobei die Merkmale der Ausführungsbeispiele miteinander kombiniert werden können. Es zeigen:
- Fig. 1: eine Anordnung eines auf einen scheibenartigen Boden einer nicht im Einzelnen dargestellten Mahlbecherhalterung einer erfindungsgemäßen Labormühle, insbesondere Planetenkugelmühle, auf- und/oder eingesetzten erfindungsgemäßen Mahlbechers in einer perspektivischen Ansicht schräg von oben;
- Fig. 2: eine Ansicht des Mahlbecherbodens des Mahlbechers aus Fig. 1 von unten;
- Fig. 3: eine Draufsicht auf den Boden der Mahlbecherhalterung aus Fig. 1;
- Fig. 4: eine perspektivische Ansicht des Bodens und des Mahlbechers der in Fig. 1 gezeigten Anordnung schräg von unten vor dem Aufsetzen bzw. Einsetzen des Mahlbechers auf bzw. in den Boden,
- Fig. 5: eine perspektivische Ansicht des Bodens und des Mahlbechers der in Fig. 1 gezeigten Anordnung schräg von oben vor dem Aufsetzen bzw. Einsetzen des Mahlbechers auf bzw. in den Boden,
- Fig. 6: eine zweite Ausführungsform eines erfindungsgemäßen Mahlbechers in einer perspektivischen Ansicht schräg von unten und
- Fig. 7: eine dritte Ausführungsform eines erfindungsgemäßen Mahlbechers in einer perspektivischen Ansicht schräg von unten.

In Fig. 1 ist eine Anordnung eines scheibenartigen Bodens 1 einer nicht im Einzelnen dargestellten Mahlbecherhalterung einer Labormühle, insbesondere einer Planetenkugelmühle, für wenigstens einen Mahlbecher 2 der Labormühle dargestellt. Die Mahlbecherhalterung kann eine in der DE 20 2008 008 473 U1 beschriebene Halte- und/oder Aufnahmeeinrichtung vorsehen, wobei der Mahlbecher 2 auf den Boden 1 aufsetzbar und mittels einer Vorspanneinrichtung festlegbar ist, die eine Spinne umfasst, welche gegen eine mit dem Boden 1 der Mahlbecherhalterung verbundene Mahlbecheraufnahme festlegbar ist und als Widerlager für eine den Mahlbecher 2 gegen den Boden 1 verspannende Spindel dient.

Die Mahlbecherhalterung kann auch eine von der in der DE 20 2008 008 473 U1 dargestellten und beschriebenen Halte- und/oder Aufnahmevorrichtung abweichende räumlich-geometrische Ausgestaltung aufweisen. Wesentlich ist, dass die Mahlbecherhalterung zur Halterung bzw. Befestigung wenigstens eines Mahlbechers 2 der Labormühle vorgesehen und ausgebildet ist.

Bei der in den Fign. 1 bis 5 gezeigten Ausführungsform ist der Boden 1 scheibenartig ausgebildet und weist mantelseitige Bohrungen 3 mit Innengewinde zur Festsetzung nicht gezeigter vertikaler Laschen auf, die eine Mahlbecheraufnahme bilden, so wie dies in der DE 20 2008 008 473 U1 dargestellt und beschrieben ist.

Der Boden 1 weist gemäß Fig. 3 und Fig. 5 auf seiner im Mahlbetrieb einem Mahlbecherboden des Mahlbechers 2 zugewandten Oberfläche 4 einen gegenüber der angrenzenden Oberfläche 4 vertieften ebenen Flächenbereich 5 auf, der ein Oberflächenrelief des Bodens 1 bildet. Das Oberflächenrelief wird begrenzt radial nach innen durch einen Außenrand mit einer wellenförmigen Konturlinie 6. Axiale Flächen 7 des Außenrandes bilden Verdrehsicherungsflächen. Der vertiefte ebene Flächenbereich 5 ist unterbrechungsfrei umlaufend und in sich geschlossen ausgebildet.

Die Konturlinie 6 verläuft bei der gezeigten Ausführungsform wellenförmig mit radialen Einbuchtungen 8 und radialen Ausbuchtungen 9 bzw. Konturnocken.

Der Mahlbecherboden des Mahlbechers 2 weist gemäß Fig. 2 und Fig. 4 auf seiner im Mahlbetrieb dem Boden 1 der Mahlbecherhalterung zugewandten Oberfläche 10 einen gegenüber der angrenzenden Oberfläche 10 vorspringenden ebenen Flächenbereich 11 auf, der ein Oberflächenrelief des Mahlbecherbodens bildet. Das Oberflächenrelief wird begrenzt radial nach außen durch einen Außenrand mit einer wellenförmigen Konturlinie 12 und radial nach innen durch einen Außenrand mit kreisförmiger Konturlinie 13. Axiale Flächen 14 des Außenrandes bilden Verdrehsicherungsflächen. Der vorspringende ebene Flächenbereich 11 ist unterbrechungsfrei umlaufend und in sich geschlossen ausgebildet.

Die Konturlinie 12 verläuft bei der gezeigten Ausführungsform wellenförmig mit radialen Einbuchtungen 15 und radialen Ausbuchtungen 16 bzw. Konturnocken.

Der vorspringende Flächenbereich 11 am Mahlbecherboden greift beim Aufsetzen des Mahlbechers auf den Boden 1 der Mahlbecherhalterung formschlüssig in den vertieften Flächenbereich 5 des Bodens 1 ein, so dass eine in Umgangsrichtung des Mahlbechers 2 bzw. entlang einer Mantelfläche des Mahlbechers 2 eine formschlüssige Kopplung des Mahlbechers 2 mit dem Boden 1 erreicht wird, die eine Drehbewegung des Mahlbechers 2 um seine Mittenachse Z verhindert. Hierbei verhindern die gegeneinander zur Anlage kommenden axialen Flächen 7, 14 an dem Boden 1 bzw. dem Mahlbecherboden aufgrund der gewählten komplementären Konturgeometrien der Außenränder der Oberflächenreliefe eine Drehbewegung des Mahlbechers 2 um seine Mittenachse Z im Kopplungszustand mit der Mahlbecherhalterung. Hierbei kommen die sich radial nach außen erstreckenden Ausbuchtungen 16 am Mahlbecherboden in Umfangsrichtung formschlüssig gegen die sich radial nach innen erstreckenden Ausbuchtungen 9 am Boden 1 der Mahlbecherhalterung zur Anlage.

Wie sich aus Fig. 5 ergibt, kann der Boden 1 der Mahlbecherhalterung einen zentrischen, vertieften Flächenbereich 15 mit kreisförmiger Grundfläche aufweisen, der gegenüber einem angrenzenden Flächenbereich 16 des Bodens 1, der seinerseits durch die Konturlinie 6 des Oberflächenreliefs am Boden 1 begrenzt wird, vertieft ist und eine Tiefe von beispielsweise 1 bis 5 mm aufweisen kann.

Wie sich aus Fig. 7 ergibt, kann der der Mahlbecherboden einen zentrischen, vorspringenden Flächenbereich 17 mit kreisförmiger Grundfläche aufweisen, der gegenüber dem angrenzenden Flächenbereich 11 des Mahlbecherbodens, der die Reliefoberfläche des Oberflächenreliefs am Mahlbecherboden bildet, erhöht ist und eine Höhe von beispielsweise 1 bis 2 mm aufweisen kann.

Beim Aufsetzen des Mahlbechers 2 auf den Boden 1 greift der vorspringende Flächenbereich 17 am Mahlbecherboden in den vertieften Flächenbereich 15 am Boden 1 ein, so dass der Mahlbecher 2 zentriert wird. Im Ergebnis sind am Mahlbecherboden und am Boden 1 der Mahlbecherhalterung komplementäre Zentriereliefe ausgebildet, die zur Zentrierung des Mahlbechers zusammenwirken und formschlüssig miteinander verbindbar sind.

Wie sich weiter aus den Figuren 2, 6 und 7 ergibt, können im Flächenbereich 11 des am Mahlbecherboden gebildeten Oberflächenreliefs Bohrungen 18 zur Aufnahme wenigstens eines am Boden 1 festgesetzten und nicht gezeigten Verdrehsicherungsstifes als weiteres Verdrehsicherungsmittel vorgesehen sein.

Das Oberflächenrelief am Mahlbecherboden und am Boden 1 der Mahlbecherhalterung weist jeweils abgerundete Kanten und einen abgeflachten Verlauf im Bereich der Einbuchtungen 8, 16 sowie der Ausbuchtungen 9, 15. Hieraus resultiert eine hohe Verschleißfestigkeit des Profils. Im Übrigen wird das Eingreifen der Reliefe ineinander vereinfacht.

Das Oberflächenrelief am Boden 1 der Mahlbecherhalterung kann an einem lösbar mit Boden 1 verbundenen insbesondere scheibenförmigen oder ringförmigen Reliefformstück ausgebildet sein. Insbesondere kann ein wechselbares Ringteil vorgesehen sein, an dem das Oberflächenrelief ausgebildet ist und das mit einem Grundkörper 19 des Bodens 1 über Schrauben 20 verschraubt sein kann. Dies lässt es zu, das Ringteil bei fortgeschrittenem Verschleiß des Oberflächenreliefs in einfacher Weise auszutauschen. Es versteht sich, dass grundsätzlich auch für den Mahlbecherboden vorgesehen sein kann, das Oberflächenrelief an einem lösbar mit dem Mahlbecher 2 verbundenen insbesondere scheibenförmigen oder ringförmigen Reliefformstück auszubilden.

## Patentansprüche

1. Labormühle, insbesondere Fliehkraftkugelmühle und/oder Planetenkugelmühle, mit wenigstens einer Mahlbecherhalterung für wenigstens einen Mahlbecher (2) und mit wenigstens einem Verdrehsicherungsmittel zum Halten des Mahlbechers (2) in einer definierten, vorgegebenen Position relativ zur Mahlbecherhalterung und/oder als Positionierhilfe, wobei die Mahlbecherhalterung auf einer im Mahlbetrieb einem Mahlbecherboden zugewandten axiale Oberfläche (4) wenigstens ein Oberflächenrelief als Verdrehsicherungsmittel aufweist, das mit einem zum Oberflächenrelief komplementären Gegenrelief an einer axialen Oberfläche (10) des Mahlbecherbodens zur Ausbildung einer Verdrehsicherung formschlüssig verbindbar ist, **dadurch gekennzeichnet, dass** das Oberflächenrelief durch eine über den gesamten Umfang des Mahlbechers (2) unterbrechungslos umlaufende bzw. in sich geschlossene Vertiefung oder Erhebung gebildet wird und/oder dass das Oberflächenrelief in einer Draufsicht auf die Reliefoberfläche einen von der exakten Kreisform und/oder von der exakten Ringform abweichenden Konturverlauf wenigstens eines Außenrandes des Oberflächenreliefs aufweist.

2. Mahlbecher (2) für eine Labormühle nach Anspruch 1, mit einem Oberflächenrelief an einer im Mahlbetrieb einer Mahlbecherhalterung der Labormühle zugewandten axiale Oberfläche (10) eines Mahlbecherbodens als Verdrehsicherungsmittel, das mit einem zum Oberflächenrelief komplementären Gegenrelief an einer axialen Oberfläche (4) der Mahlbecherhalterung zur Ausbildung einer Verdrehsicherung formschlüssig verbindbar ist, **dadurch gekennzeichnet, dass** das Oberflächenrelief durch eine über den gesamten Umfang des Mahlbechers (2) unterbrechungslos umlaufende bzw. in sich geschlossene Vertiefung oder Erhebung gebildet wird und/oder dass das Oberflächenrelief in einer Draufsicht auf die Reliefoberfläche einen von der exakten Kreisform und/oder von der exakten Ringform abweichenden Konturverlauf wenigstens eines Außenrandes des Oberflächenreliefs aufweist.

3. Labormühle nach Anspruch 1 oder Mahlbecher (2) nach Anspruch 2, **dadurch gekennzeichnet, dass** das Oberflächenrelief durch wenigstens einen gegenüber einem angrenzenden Oberflächenbereich der Oberfläche (4, 10) ausgebildeten in axialer Richtung vertieften oder vorspringenden Flächenbereich (5, 11) gebildet wird, wobei beim Aufsetzen des Mahlbechers (2) auf bzw. in einen Boden (1) der Mahlbecherhalterung wenigstens ein vertiefter oder vorspringender Flächenbereich (11) an einer axialen Oberfläche (10) des Mahlbecherbodens in wenigstens einen vorspringenden oder vertieften Flächenbereich (5) an einer axialen Oberfläche (4) der Mahlbecherhalterung eingreift.

4. Labormühle oder Mahlbecher nach einem der vorhergehenden Ansprüche, **dadurch gekennzeichnet, dass** die Reliefoberfläche einstückig in den angrenzenden Oberflächenbereich der Oberfläche (4, 10) übergeht und/oder dass das Oberflächenrelief eine ebene Reliefoberfläche aufweist.

5. Labormühle oder Mahlbecher (2) nach einem der vorhergehenden Ansprüche, **dadurch gekennzeichnet, dass** der Außenrand in Umfangsrichtung wenigstens einen abschnittsweisen Wechsel des Krümmungsverhaltens aufweist, insbesondere wobei der Außenrand eine Hinterschneidung für einen in Umfangsrichtung wirkenden Formschluss mit dem Gegenrelief bildet.

6. Labormühle oder Mahlbecher nach einem der vorhergehenden Ansprüche, **dadurch gekennzeichnet, dass** das Oberflächenrelief in einer Draufsicht auf die Reliefoberfläche einen in Umfangsrichtung, vorzugsweise zumindest abschnittsweise, wellenförmigen Konturverlauf wenigstens eines Außenrandes des Oberflächenreliefs aufweist und/oder dass das Oberflächenrelief ein Innen- oder Außenvielzahnprofil bildet.

7. Labormühle oder Mahlbecher (2) nach einem der vorhergehenden Ansprüche, **dadurch gekennzeichnet, dass** in dem Boden (1) der Mahlbecherhalterung und/oder dem Mahlbecherboden wenigstens ein Zentrierrelief ausgebildet ist, dass bei Ausbildung der formschlüssigen Verbindung zwischen dem Oberflächenrelief und dem Gegenrelief mit einem komplementären Zentrierrelief an dem Mahlbecherboden oder der Mahlbecherhalterung zur Zentrierung des Mahlbechers (2) relativ zur Halteeinrichtung formschlüssig verbindbar ist.

8. Labormühle oder Mahlbecher (2) nach einem der vorhergehenden Ansprüche, **dadurch gekennzeichnet, dass** in und/oder an der Oberfläche (4) der Mahlbecherhalterung und/oder an der Oberfläche (10) des Mahlbecherbodens wenigstens eine sich in axialer Richtung erstreckende Bohrung (18) zur Aufnahme eines Verdrehsicherungsstiftes als weiteres Verdrehsicherungsmittel vorgesehen ist, insbesondere wobei die Bohrung (18) im Flächenbereich der Reliefoberfläche angeordnet ist.

9. Labormühle oder Mahlbecher (2) nach einem der vorhergehenden Ansprüche, **dadurch gekennzeichnet, dass** das Oberflächenrelief an einem lösbar mit der Halteeinrichtung oder dem Mahlbecher (2) verbundenen insbesondere scheibenförmigen oder ringförmigen Wechselteil ausgebildet ist.

10. Anordnung mit einer Labormühle und mit einem Mahlbecher (2) nach einem der vorhergehenden Ansprüche.

## Claims

1. Laboratory mill, in particular centrifugal ball mill and/or planetary ball mill, having at least one grinding bowl holder for at least one grinding bowl (2) and having at least one anti-rotation means for holding the grinding bowl (2) in a defined, predetermined position relative to the grinding bowl holder and/or as a positioning aid, wherein the grinding bowl holder has, on an axial surface (4) which faces a grinding bowl base during grinding operation, at least one surface relief as an anti-rotation means, which surface relief can be connected in a form-fitting manner to a mating relief, which is complementary to the surface relief, on an axial surface (10) of the grinding bowl base in order to form an anti-rotation means, **characterized in that** the surface relief is formed by a depression or elevation which runs continuously around or is closed in itself over the entire circumference of the grinding bowl (2), and/or **in that** the surface relief has, in a plan view of the relief surface, a contour profile of at least one outer edge of the surface relief which deviates from the exact circular shape and/or from the exact annular shape.

2. Grinding bowl (2) for a laboratory mill according to Claim 1, having a surface relief on an axial surface (10), which faces a grinding bowl holder of the laboratory mill during grinding operation, of a grinding bowl base as an anti-rotation means, which surface relief can be connected in a form-fitting manner to a mating relief, which is complementary to the surface relief, on an axial surface (4) of the grinding bowl holder in order to form an anti-rotation means, **characterized in that** the surface relief is formed by a depression or elevation which runs continuously around or is closed in itself over the entire circumference of the grinding bowl (2), and/or **in that** the surface relief has, in a plan view of the relief surface, a contour profile of at least one outer edge of the surface relief which deviates from the exact circular shape and/or from the exact annular shape.

3. Laboratory mill according to Claim 1 or grinding bowl (2) according to Claim 2, **characterized in that** the surface relief is formed by at least one surface region (5, 11) which is recessed or projects in the axial direction and is formed with respect to an adjacent surface region of the surface (4, 10), wherein, when the grinding bowl (2) is placed on or in a base (1) of the grinding bowl holder, at least one recessed or projecting surface region (11) on an axial surface (10) of the grinding bowl base engages in at least one projecting or recessed surface region (5) on an axial surface (4) of the grinding bowl holder.

4. Laboratory mill or grinding bowl according to one of the preceding claims, **characterized in that** the relief surface merges integrally into the adjacent surface region of the surface (4, 10), and/or **in that** the surface relief has a planar relief surface.

5. Laboratory mill or grinding bowl (2) according to one of the preceding claims, **characterized in that** the outer edge has, in the circumferential direction, at least one change in the curvature behavior in sections, in particular wherein the outer edge forms an undercut for a form fit, which acts in the circumferential direction, with the mating relief.

6. Laboratory mill or grinding bowl according to one of the preceding claims, **characterized in that** the surface relief has, in a plan view of the relief surface, a contour profile, which is undulating in the circumferential direction, preferably at least in sections, of at least one outer edge of the surface relief, and/or **in that** the surface relief forms an internal or external multi-tooth profile.

7. Laboratory mill or grinding bowl (2) according to one of the preceding claims, **characterized in that** at least one centring relief is formed in the base (1) of the grinding bowl holder and/or the grinding bowl base, which centring relief can be connected in a form-fitting manner to a complementary centring relief on the grinding bowl base or the grinding bowl holder in order to centre the grinding bowl (2) relative to the holding device when the form-fitting connection is formed between the surface relief and the mating relief.

8. Laboratory mill or grinding bowl (2) according to one of the preceding claims, **characterized in that** at least one bore (18), which extends in the axial direction, for receiving an anti-rotation pin as a further anti-rotation means is provided in and/or on the surface (4) of the grinding bowl holder and/or on the surface (10) of the grinding bowl base, in particular wherein the bore (18) is arranged in the surface region of the relief surface.

9. Laboratory mill or grinding bowl (2) according to one of the preceding claims, **characterized in that** the surface relief is formed on an in particular disc-shaped or annular exchangeable part which is connected releasably to the holding device or the grinding bowl (2).

10. Arrangement having a laboratory mill and having a grinding bowl (2) according to one of the preceding claims.

## Revendications

1. Broyeur de laboratoire, en particulier broyeur à boulets centrifuge et/ou broyeur à boulets planétaire, comprenant au moins un support de gobelet de broyage pour au moins un gobelet de broyage (2) et comprenant au moins un moyen de blocage en rotation pour maintenir le gobelet de broyage (2) dans une position définie et prédéfinie par rapport au support de gobelet de broyage et/ou en tant qu'auxiliaire de positionnement, le support de gobelet de broyage présentant, sur une surface axiale (4) tournée vers un fond de gobelet de broyage pendant le fonctionnement de broyage, au moins un relief de surface en tant que moyen de blocage en rotation, qui peut être relié par engagement par correspondance géométrique à un contre-relief complémentaire du relief de surface sur une surface axiale (10) du fond de gobelet de broyage pour former un blocage en rotation, **caractérisé en ce que** le relief de surface est formé par un renfoncement ou une élévation périphérique ou fermé en soi sans interruption sur toute la périphérie du gobelet de broyage (2) et/ou **en ce que** le relief de surface présente, en vue de dessus sur la surface de relief, un tracé de contour d'au moins un bord extérieur du relief de surface s'écartant de la forme circulaire exacte et/ou de la forme annulaire exacte.

2. Gobelet de broyage (2) pour un broyeur de laboratoire selon la revendication 1, comprenant un relief de surface sur une surface axiale (10), tournée vers un support de gobelet de broyage du broyeur de laboratoire pendant le fonctionnement de broyage, d'un fond de gobelet de broyage en tant que moyen de blocage en rotation, qui peut être relié par engagement par correspondance géométrique à un contre-relief complémentaire du relief de surface sur une surface axiale (4) du support de gobelet de broyage pour former un blocage en rotation, **caractérisé en ce que** le relief de surface est formé par un renfoncement ou une élévation périphérique ou fermé en soi sans interruption sur toute la périphérie du gobelet de broyage (2) et/ou **en ce que** le relief de surface présente, en vue de dessus sur la surface de relief, un tracé de contour d'au moins un bord extérieur du relief de surface s'écartant de la forme circulaire exacte et/ou de la forme annulaire exacte.

3. Broyeur de laboratoire selon la revendication 1 ou gobelet de broyage (2) selon la revendication 2, **caractérisé en ce que** le relief de surface est formé par au moins une région de surface (5, 11) en retrait ou en saillie dans la direction axiale, réalisée par rapport à une région de surface adjacente de la surface (4, 10), au moins une région de surface en retrait ou en saillie (11) sur une surface axiale (10) du fond de gobelet de broyage venant en prise, lors de la pose du gobelet de broyage (2) sur ou dans un fond (1) du support de gobelet de broyage, avec au moins une région de surface en retrait ou en saillie (11) sur une surface axiale (10) du fond de gobelet de broyage dans au moins une région de surface en saillie ou en retrait (5) sur une surface axiale (4) du support de gobelet de broyage.

4. Broyeur de laboratoire ou gobelet de broyage selon l'une quelconque des revendications précédentes, **caractérisé en ce que** la surface en relief se transforme d'une seule pièce en la région de surface adjacente de la surface (4, 10) et/ou **en ce que** le relief de surface présente une surface en relief plane.

5. Broyeur de laboratoire ou gobelet de broyage (2) selon l'une quelconque des revendications précédentes, **caractérisé en ce que** le bord extérieur présente, dans la direction périphérique, au moins un changement partiel du comportement de courbure, en particulier le bord extérieur formant une contre-dépouille pour un engagement par correspondance géométrique agissant dans la direction périphérique avec le contre-relief.

6. Broyeur de laboratoire ou gobelet de broyage selon l'une quelconque des revendications précédentes, **caractérisé en ce que** le relief de surface présente, en vue de dessus sur la surface en relief, un tracé de contour ondulé dans la direction périphérique, de préférence au moins partiel, d'au moins un bord extérieur du relief de surface et/ou **en ce que** le relief de surface forme un profil à dents multiples intérieur ou extérieur.

7. Broyeur de laboratoire ou gobelet de broyage (2) selon l'une quelconque des revendications précédentes, **caractérisé en ce qu'**au moins un relief de centrage est réalisé dans le fond (1) du support de gobelet de broyage et/ou le fond de gobelet de broyage, **en ce que** lors de la réalisation de la liaison par engagement par correspondance géométrique entre le relief de surface et le contre-relief, il peut être relié par engagement par correspondance géométrique à un relief de centrage complémentaire sur le fond de gobelet de broyage ou le support de gobelet de broyage pour le centrage du gobelet de broyage (2) par rapport au dispositif de maintien.

8. Broyeur de laboratoire ou gobelet de broyage (2) selon l'une quelconque des revendications précédentes, **caractérisé en ce qu'**il est prévu dans et/ou sur la surface (4) du support de gobelet de broyage et/ou sur la surface (10) du fond de gobelet de broyage au moins un alésage (18) s'étendant dans la direction axiale pour recevoir une goupille de blocage en rotation en tant que moyen de blocage en rotation supplémentaire, en particulier l'alésage (18) étant disposé dans la région de surface de la surface en relief.

9. Broyeur de laboratoire ou gobelet de broyage (2) selon l'une quelconque des revendications précédentes, **caractérisé en ce que** le relief de surface est réalisé sur une pièce interchangeable en particulier en forme de disque ou de forme annulaire reliée de manière amovible au dispositif de maintien ou au gobelet de broyage (2).

10. Agencement comprenant un broyeur de laboratoire et un gobelet de broyage (2) selon l'une quelconque des revendications précédentes.
